# EUROPÄISCHE PATENTSCHRIFT

(11) **EP 0 471 193 B1**
(45) Veröffentlichungstag und Bekanntmachung des Hinweises auf die Patenterteilung: **14.04.1993**
(21) Anmeldenummer: 91111806.5
(22) Anmeldetag: 16.07.1991
(51) Int. Cl.: E06B 3/30

(54) **Holz-Metall-Rahmenprofil**
Wood-metal-frame profile
Cadre de fenêtre en bois et métal

(30) Priorität: 13.08.1990 DE 9011753 U
(43) Veröffentlichungstag der Anmeldung: 19.02.1992
(73) Patentinhaber: Eltreva AG, CH-4147 Aesch (CH)
(72) Erfinder: Lünsmann, Marcus, W-7850 Lörrach (DE)
(74) Vertreter: Gramm, Werner, Prof., Dipl.-Ing.

(56) Entgegenhaltungen:
- CH-A- 426 182
- CH-A- 555 967
- CH-A- 650 058
- DE-U- 8 815 464

## Beschreibung

Die Erfindung betrifft ein Holz-Metall-Rahmenprofil für Fenster, Türen oder dergl., mit zumindest einem das Metallprofil an einer Anlagefläche des Holzprofils festlegenden Kunststoff-Klipsteil, das am Holzprofil befestigt ist, mit einer Fußplatte an der genannten Anlagefläche anliegt und mit einem Klipskeil zwischen zwei Metallprofilstege verriegelnd eingreift, die in Profillängsrichtung verlaufen und an ihrem freien, sich auf der Fußplatte abstützenden Stegrand je eine nach innen gegeneinander gerichtete Rastnase aufweisen, die jeweils den freien Rand eines der beiden den Klipskeil bildenden Klipsschenkel hintergreifen.

Eine entsprechende Ausführungsform ist für einen feststehenden Fensterrahmen in der Figur 1 des deutschen Gebrauchsmusters G 88 15 464.5 offenbart. Das hier angedeutete Kunststoff-Klipsteil wurde in der praktischen Realisierung auf die Anlagefläche des Holzrahmens aufgeschraubt.

Der Erfindung liegt die Aufgabe zugrunde, eine eine einfachere Montage ermöglichende Klipsverbindung zwischen Holz- und Metallprofil zu entwickeln.

Diese Aufgabe wird erfindungsgemäß dadurch gelöst, daß zur Befestigung des Kunststoff-Klipsteils ein angenähert U-förmig gebogenes Blechteil vorgesehen ist, dessen eines Ende in eine Aufnahme der Fußplatte eingeschoben und hier festgelegt ist, während der andere U-Schenkel in eine in Profillängsrichtung verlaufende Holzprofilnut eingreift, und der U-Steg des Blechteils auf einer Leiste des Holzprofils aufliegt.

Erfindungsgemäß ist die Klipsverbindung somit zweiteilig ausgebildet und läßt sich schraubenlos am Holzprofil befestigen. Von der Funktion her ist die Klipsverbindung nicht als lösbare Verbindung konstruiert; sie ist in erster Linie nur zum einmaligen Aufklipsen eines Metallprofils bzw. eines Aluminiumrahmens geeignet.

Die Verbindung zwischen dem Kunststoff-Klipsteil und dem Blechteil ist dabei so ausgelegt, daß die Ausdehnungen des Metallprofils bzw. des Aluminiumrahmens aufgenommen werden können, ohne daß sich das gesamte Klipsteil in der genannten Holzprofilnut verschiebt. Hierfür ist es zweckmäßig, wenn die Aufnahme der Fußplatte einen Einschubschlitz für das Einschubende sowie eine in den Einschubschlitz hineinragende federelastische Verriegelungsnase aufweist, die in Verriegelungsstellung in eine angepaßte Ausnehmung des Blechteils eingreift.

Zur Erzielung einer automatischen Verriegelung des Blechteils am Kunststoff-Klipsteil durch bloßes Einschieben des genannten Einschubendes ist es vorteilhaft, weg das Einschubende in einen etwas hochgebogenen Druckschuh ausläuft.

Hinsichtlich der Festigkeit ist es vorteilhaft, wenn auf der Fußplatte zwei Klipskeile angeordnet sind, zwischen denen die Aufnahme für das Einschubende vorgesehen ist.

Zur Erzielung einer stabilen Verbindung zwischen Kunststoff-Klipsteil und Blechteil ist es ferner vorteilhaft, wenn das Einschubende in seiner Kupplungsstellung jeweils einen Klipsschenkel der beiden Klipskeile untergreift, und wenn das Einschubende mit zumindest einer Schulter an einem Anschlag der Fußplatte anliegt.

Weitere Merkmale der Erfindung sind Gegenstand der Unteransprüche und werden in Verbindung mit weiteren Vorteilen der Erfindung anhand eines Ausführungsbeispieles näher erläutert.

In der Zeichnung ist eine als Beispiel dienende Ausführungsform der Erfindung dargestellt. Es zeigen:
- Figur 1: einen Querschnitt durch einen in Schließstellung an einem feststehenden Rahmen anliegenden Flügelrahmen;
- Figur 2: ein Detail der Figur 1 in vergrößertem Maßstab;
- Figur 3: das in Figur 2 dargestellte Kunststoff-Klipsteil in Draufsicht;
- Figur 4: das Kunststoff-Klipsteil gemäß Figur 3 in Seitenansicht;
- Figur 5: in Draufsicht das Einschubende eines Blechteils und
- Figur 6: einen Längsschnitt durch das Blechteil gemäß Figur 5;
- Figur 7: ein Detail der Figur 1 in vergrößertem Maßstab.

Figur 1 zeigt einen Holz-Metall-Rahmen eines Fensters. Der Fensterflügel 1 besteht aus einem raumseitigen Holzrahmen 2, auf den wetterseitig ein einteilig ausgebildeter Metallrahmen 3 aufgeklipst ist. In Schließstellung schlägt der Fensterflügel 1 gegen eine Mitteldichtung 4 an, die in eine Holzprofilnut 5 des einen feststehenden Rahmen 6 bildenden Holzrahmens 7 eingedrückt ist, auf dem wetterseitig ein Metallrahmen 8 aufgeklipst ist. Die zur Verbindung der Holz- und Metallprofile 2, 3 des Fensterflügels 1 vorgesehene Klipsverbindung 9 ist Gegenstand des deutschen Gebrauchsmuster G 90 03 900.9. Die entsprechende Klipsverbindung für die Profile 7, 8 des feststehenden Rahmens 6 ist Gegenstand der vorliegenden Erfindung.

Die erfindungsgemäße Klipsverbindung umfaßt ein Kunststoff-Klipsteil 10, das am Holzprofil 7 befestigt ist, mit einer Fußplatte 11 an einer Anlagefläche des Holzprofils 7 anliegt und mit einem Klipskeil 12 zwischen zwei Metallprofilstege 13 verriegelnd eingreift, die in Profillängsrichtung verlaufen und an ihrem freien, sich auf der Fußplatte 11 abstützenden Stegrand je eine nach innen gegeneinander gerichtete Rastnase 14 aufweisen, die jeweils den freien Rand eines der beiden den Klipskeil 12 bildenden Klipsschenkel 12a, 12b hintergreifen.

Zur Befestigung des Kunststoff-Klipsteils 10 am Holzprofil 7 dient ein Blechteil 15, das angenähert U-förmig gebogen ist und mit seinem einen Ende, dem Einschubende 16, in eine Aufnahme der Fußplatte 11 eingeschoben und hier verriegelt ist. Der andere U-Schenkel 17 des Blechteils 15 greift in die genannte Holzprofilnut 5 ein und verankert sich mittels einer Abkantung 26 so in der Holzprofilnut 5, daß ein Verschieben des gesamten Klipsteils (10) in der Holznut 5 nicht mehr möglich ist (Fig. 7).

Auf der Fußplatte 11 sind zwei Klipskeile 12 angeordnet, zwischen denen die genannte Aufnahme für das Einschubende 16 des Blechteils 15 vorgesehen ist. Diese Aufnahme umfaßt einen Einschubschlitz 18, der nach oben begrenzt ist durch zwei Schuhe 19 (siehe insbesondere Figur 3 und 4). Mittig zwischen diesen Schuhen 19 ist aus der Fußplatte 11 eine Zunge 20 geformt, die an ihrem in Einschubrichtung des Einschubendes 16 vornliegenden Ende federelastisch in einer Ausnehmung der Fußplatte 11 an letzterer hängt und an ihrem anderen Ende eine knopfartig ausgebildete Verriegelungsnase 21 trägt, die in den Einschubschlitz 18 hineinragt (siehe insbesondere Figur 4). Um diese Verriegelungsnase 21 beim Einschieben des Einschubendes 16 des Blechteils 15 leichter runterdrücken zu können, läuft das Blechteil 15 in einen etwas hochgebogenen Druckschuh 22 aus (siehe Figur 6), der durch seinen Anstellwinkel ein Anstoßen des Einschubendes 16 gegen die Verriegelungsnase 21 verhindert. Hat dann das Einschubende 16 seine Endposition erreicht, liegt fluchtend oberhalb der Verriegelungsnase 21 eine im Einschubende 16 vorgesehene Ausnehmung 23, in die dann die Verriegelungsnase 21 automatisch einrastet und so das Einschubende 16 am Kunststoff-Klipsteil 10 arretiert.

Die Breite b des Einschubschlitzes 18 entspricht der Breite in b einer abgetreppten Lasche 16a am Einschubende 16, das im übrigen mit seinen beiden durch die genannte Abtreppung entstandenen Schultern 16b an zugeordneten Anschlägen 24 der Fußplatte 11 anliegt. In dieser Lage werden die Schultern 16b des Einschubendes 16 von den Rastnasen 14 des Metallprofils 8 und jeweils von dem freien Rand zweier Klipsschenkel der beiden Klipskeile 12 übergriffen.

Das Blechteil 15 ist somit durch eine reine Steckverbindung mit dem Kunststoff-Klipsteil 10 verbunden, wobei diese Einheit schraubenlos in die Holzprofilnut 5 eingehängt werden kann, wobei dann der U-Steg 15a des Blechteils 15 auf einer Leiste 25 des Holzprofils 7 aufliegt.

## Patentansprüche

1. Holz-Metall-Rahmenprofil für Fenster, Türen oder dergl., mit zumindest einem das Metallprofil (8) an einer Anlagefläche des Holzprofils (7) festlegenden Kunststoff-Klipsteil (10), das am Holzprofil (7) befestigt ist, mit einer Fußplatte (11) an der genannten Anlagefläche anliegt und mit einem Klipskeil (12) zwischen zwei Metallprofilstege (13) verriegelnd eingreift, die in Profillängsrichtung verlaufen und an ihrem freien, sich auf der Fußplatte (11) abstützenden Stegrand je eine nach innen gegeneinander gerichtete Rastnase (14) aufweisen, die jeweils den freien Rand eines der beiden den Klipskeil (12) bildenden Klipsschenkel (12a, 12b) hintergreifen, **dadurch gekennzeichnet,** daß zur Befestigung des Kunststoff-Klipsteils (10) ein angenähert U-förmig gebogenes Blechteil (15) vorgesehen ist, dessen eines Ende (Einschubende 16) in eine Aufnahme (18 - 21) der Fußplatte (11) eingeschoben und hier festgelegt ist, während der andere U-Schenkel (17) in eine in Profillängsrichtung verlaufende Holzprofilnut (5) eingreift, und der U-Steg (15a) des Blechteils (15) auf einer Leiste (25) des Holzprofils (7) aufliegt.

2. Rahmenprofil nach Anspruch 1, **dadurch gekennzeichnet,** daß die Aufnahme (18 - 21) der Fußplatte (11) einen Einschubschlitz (18) für das Einschubende (16) sowie eine in den Einschubschlitz (18) hineinragende federelastische Verriegelungsnase (21) aufweist, die in Verriegelungsstellung in eine angepaßte Ausnehmung (23) des Blechteils (15) eingreift.

3. Rahmenprofil nach Anspruch 2, **dadurch gekennzeichnet,** daß die Verriegelungsnase (21) am freien Ende einer aus der Fußplatte (11) geformten Zunge (20) sitzt.

4. Rahmenprofil nach Anspruch 1, 2 oder 3, **dadurch gekennzeichnet**, daß auf der Fußplatte (11) zwei Klipskeile (12) angeordnet sind, zwischen denen die Aufnahme (18 - 21) für das Einschubende (16) vorgesehen ist.

5. Rahmenprofil nach Anspruch 4, **dadurch gekennzeichnet,** daß das Einschubende (16) in seiner Kupplungsstellung jeweils einen Klipsschenkel (12a, 12b) der beiden Klipskeile (12) untergreift.

6. Rahmenprofil nach einem der vorhergehenden Ansprüche, **dadurch gekennzeichnet,** daß das Einschubende (16) mit zumindest einer Schulter (16b) an einem Anschlag (24) der Fußplatte (11) anliegt.

7. Rahmenprofil nach einem der Ansprüche 2 bis 6, **dadurch gekennzeichnet**, daß das Einschubende (16) in einen etwas hochgebogenen Druckschuh (22) ausläuft.

8. Rahmenprofil nach einem der vorhergehenden Ansprüche, **dadurch gekennzeichnet**, daß der in die Holzprofilnut (5) ragende Schenkel (17) des Blechteils (15) in der Holzprofilnut (5) mittels einer Abkantung (26) an seinem freien Ende verankert ist.

9. Rahmenprofil nach Anspruch 8, **dadurch gekennzeichnet,** daß in die Holzprofilnut (5) über den Schenkel (17) des Blechteils (15) eine Mitteldichtung (4) eingedrückt ist.

## Claims

1. Wood/metal frame profile for windows, doors or the like, having at least one plastics clip part (10) which fixes the metal profile (8) to a bearing surface of the wood profile (7) and which is secured to the wood profile (7), bears by means of a baseplate (11) against the said bearing surface and engages by means of a clip wedge (12) in locking manner between two metal profile webs (13) which run in the longitudinal direction of the profile and have on their free web edge, which is supported on the baseplate (11), a respective latching nose (14) which is directed inwardly towards the other and which in each case reach behind the free edge of one of the two clip legs (12a, 12b) which form the clip wedge (12), characterized in that for securing the plastics clip part (10) there is provided a sheet-metal part (15) which is bent approximately in the shape of a U and whereof one end (insertion end 16) is inserted in a receiver (18 - 21) of the baseplate (11) and is fixed there, while the other leg (17) of the U engages in a wood profile groove (5) which runs in the longitudinal direction of the profile, and the bridge (15a) of the U of the sheet-metal part (15) bears on a strip (25) of the wood profile (7).

2. Frame profile according to Claim 1, characterized in that the receiver (18 - 21) of the baseplate (11) has an insertion slot (18) for the insertion end (16), and a resilient locking nose (21) which projects into the insertion slot (18) and which engages in the locking position in a complementary cutout (23) in the sheet-metal part (15).

3. Frame profile according to Claim 2, characterized in that the locking nose (21) is seated on the free end of a tongue (20) which is formed out of the baseplate (11).

4. Frame profile according to Claim 1, 2 or 3, characterized in that there are arranged on the baseplate (11) two clip wedges (12) between which the receiver (18 - 21) for the insertion end (16) is provided.

5. Frame profile according to Claim 4, characterized in that the insertion end (16) reaches in its coupling position under a respective clip leg (12a, 12b) of the two clip wedges (12).

6. Frame profile according to one of the preceding claims, characterized in that the insertion end (16) bears by means of at least one shoulder (16b) against a stop (24) of the baseplate (11).

7. Frame profile according to one of Claims 2 to 6, characterized in that the insertion end (16) terminates in a somewhat bent-up pressure shoe (22).

8. Frame profile according to one of the preceding claims, characterized in that the leg (17) of the sheet-metal part (15) which projects into the wood profile groove (5) is anchored in the wood profile groove (5) by means of a bent-off edge (26) on its free end.

9. Frame profile according to Claim 8, characterized in that an intermediate seal (4) is pressed into the wood profile groove (5) above the leg (17) of the sheet-metal part (15).

## Revendications

1. Profilé de châssis de fenêtre, porte ou similaire en bois et en métal, avec au moins une pièce de clipsage en matière synthétique (10) immobilisant le profilé métallique (8) contre une surface de pose du profilé en bois (7), reposant par une plaque de pied (11) contre ladite surface de pose et s'accrochant à verrouillage par un biseau de clipsage (12) entre deux ailes (13) du profilé métallique, qui s'étendent dans le sens de la longueur du profilé et dont les bords libres des ailes s'appuyant sur la plaque de pied (11) présentent chacun un nez d'encliquetage (14) orientés vers l'intérieur et se faisant face et qui accrochent chacun le bord libre d'une des deux ailes de clipsage 12a, 12b formant le biseau de clipsage (12), caractérisé en ce que pour fixé la pièce de clipsage (10) en matière synthétique est prévue de tôle (15) repliée en forme approximative de U, dont une extrémité (extrémité d'insertion 16) est enfoncée dans une découpe 18-21) de la plaque de pied (11) et y est fixée, tandis que l'autre aile (17) du U s'insère dans une rainure (5) du profilé en bois s'étendant dans le sens de la longueur du profilé, l'aile (15a) du U de la pièce de tôle (15) repose sur une languette (25) du profilé en bois (7).

2. Profilé de châssis selon la revendication 1, caractérisé en ce que la découpe (18-21) de la plaque de pied (11) présente une fente d'insertion (18) pour l'extrémité d'insertion (16) ainsi qu'un nez de verrouillage (21) élastique pénétrant dans la fente d'insertion (18), ce nez de verrouillage (21) pénétrant en position de verrouillage dans une découpe appropriée (23) de la pièce de tôle (15).

3. Profilé de châssis selon la revendication 2, caractérisé en ce que le nez de verrouillage (21) est situé sur l'extrémité libre d'une languette (20) formée sur la plaque de pied (11).

4. Profilé de châssis selon la revendication 1, 2 ou 3, caractérisé en ce que deux biseaux de clipsage (12) sont disposés sur la plaque de pied (11), la découpe (18-21) pour l'extrémité d'insertion (16) étant prévue entre ses deux biseaux de clipsage (12).

5. Profilé de châssis selon la revendication 4, caractérisé en ce que l'extrémité d'insertion (16) s'accroche en position accouplée sous une aile de clipsage (12a, 12b) des deux biseaux de clipsage (12).

6. Profilé de châssis selon l'une des revendications précédentes, caractérisé en ce que l'extrémité d'insertion (16) repose par au moins un épaulement (16b) contre une butée (24) de la plaque de pied (11).

7. Profilé de châssis selon l'une des revendications 2 à 6, caractérisé en ce que l'extrémité d'insertion (16) s'étend dans un sabot de pression (22) quelque peu replié vers le haut.

8. Profilé de châssis selon l'une des revendications précédentes, caractérisé en ce que l'aile (17) de la pièce de tôle (15) pénétrant dans la rainure (5) du profilé en bois est ancrée dans la rainure (5) du profilé en bois à l'aide d'un repli (26) de son extrémité libre.

9. Profilé de châssis selon la revendication 8, caractérisé en ce qu'un joint médian (4) est enfoncé dans la rainure (5) du profilé en bois, au-dessus de l'aile (17) de la pièce de tôle (15).
